# EUROPÄISCHE PATENTSCHRIFT

(11) **EP 0 692 562 B1**
(45) Veröffentlichungstag und Bekanntmachung des Hinweises auf die Patenterteilung: **15.09.1999**
(21) Anmeldenummer: 94110818.5
(22) Anmeldetag: 12.07.1994
(51) Int. Cl.: D03C 19/00

(54) **Verfahren zur wirklichkeitsgetreuen Simulation eines aus Kett- und Schüssfäden bestehenden realen Gewebes**
Method for realistically simulating a real fabric made of warp and weft yarns
Procédé de simulation fidèle d un tissu réel constitué de fils de chaîne et de fils de trame

(43) Veröffentlichungstag der Anmeldung: 17.01.1996
(73) Patentinhaber: EAT Elektronische Ateliertechnik Textil GmbH, D-47906 Kempen (DE)
(72) Erfinder: Thomas, Wolfgang, Dipl.-Ing., D-47807 Krefeld (DE); Lepka, Klaus-Peter Dipl.-Ing., D-47800 Krefeld (DE)
(74) Vertreter: Becker, Thomas, Dr., Dipl.-Ing.

(56) Entgegenhaltungen:
- EP-A- 0 302 576
- EP-A- 0 439 659
- EP-A- 0 461 514
- TEXTIL PRAXIS INTERNATIONAL, Bd.43, Nr.1, Januar 1988, LEINFELDEN DE Seiten 39 - 44 HARDT K. 'DESIGN-3 : Die neue Dimension des Dessinierens'
- MELLIAND TEXTILBERICHTE, INTERNATIONAL TEXTILE REPORTS, Bd.10, Nr.71, Oktober 1990, HEIDELBERG DE Seiten 748 - 756 HARDT K. 'Gewebesimulation und Datenmodell: Grundpfeiler eines effizienten Informationsmanagements im Textilbetrieb'
- MELLIAND TEXTILBERICHTE, INTERNATIONAL TEXTILE REPORTS, Bd.10, Nr.71, Oktober 1990, HEIDELBERG DE Seiten 737 - 742 KIENBAUM M. 'Gewebegeometrie und Produktentwiklung'
- MELLIAND TEXTILBERICHTE, INTERNATIONAL TEXTILE REPORTS, Bd.10, Nr.71, November 1990, HEIDELBERG DE Seiten 847 - 854 KIENBAUM M. 'Gewebegeometrie und Produktentwiklung'

## Beschreibung

Die Erfindung betrifft ein Verfahren zur wirklichkeitsgetreuen Simulation eines aus Kett- und Schußfäden bestehenden realen Gewebes mit einem Muster.

Der Erfindung liegt dabei die Aufgabe zugrunde, ein Verfahren der genannten Art aufzuzeigen, bei dem das Gewebe einschließlich seines Musters optisch darstellbar ist, ohne daß ein Weben des Gewebes notwendig wird. Dabei sollen vorzugsweise verschiedene Gewebearten, die auch in einem einzelnen Gewebe zusammengefaßt sein können, darstellbar sein.

Die Erfindung schlägt zur Lösung der Aufgabe ein Verfahren gemäß Anspruch 1 vor. Bei einer Ausführungform wird berücksichtigt, daß das Muster für das darzustellende Gewebe auf einer graphischen Vorlage abgebildet sein beziehungsweise in eine Datenverarbeitungsanlage eingegeben werden kann. Die andere Ausführungsform geht davon aus, daß bereits ein Datenträger existiert, der Informationen über ein Gewebe enthält.

Bei der ersten Ausführungsform werden die Muster mit einer Datenverarbeitungsanlage erfaßt und gegebenenfalls, beispielsweise auf einem Bildschirm, dargestellt. Die Muster können von einer Vorlage eingescannt oder direkt auf einem Bildschirm dargestellt werden. Danach wird den das Gewebe bildenden Kett- und Schußfäden ein Kreuzungsschema zugeordnet, wobei die Bindungen festgelegt werden aus denen das Gewebe bestehen soll.

Bei der zweiten Ausführungform wird davon ausgegangen, daß das Muster bereits - beispielsweise auf einer Lochkarte gespeichert - vorliegt. Es können dort auch schon Daten über das Kreuzungsschema der Kett- und Schußfäden vorhanden sein. In Abhängigkeit von den bereits vorhandenen Informationen werden bei dieser Ausführungform die fehlenden Informationen ergänzt. Dabei kann das Muster und gegebenenfalls das Kreuzungsschema auf jedem beliebigen Speichermedium gespeichert sein.

Die sich dann anschließenden Verfahrensschritte laufen bei beiden Ausführungsformen gleich ab.

Das Muster und das Kreuzungsschema werden in einer Datenverarbeitungsanlage erfaßt. Anschließend wird unter Berücksichtigung der fadenspezifischen Parameter und der Gewebeparameter der Verlauf der Kett- und Schußfäden bestimmt. Dabei werden vor allem die Steuerungsfunktionen für eine Webmaschine berücksichtigt. Insoweit besteht ein charakteristischer Unterschied zur Lehre gemäß Textil Praxis International, Bd. 43, Nr. 1, 1988, S.39-44, welches als nächstliegender Stand der Technik angesehen wird. Das dort beschriebene Dessinierverfahren für schaftgemusterte Gewebe ist auf die optische Darstellung eines Gewebes beschränkt. Es läßt wesentliche Gewebeparameter, insbesondere solche, die aus der realen Webtechnik in einer Webmaschine stammen, unberücksichtigt, z.B. die Harnisch-Einteilung, Steuerung der Schußdichte oder dergleichen.

Dieser Verlauf der Kett- und Schußfäden wird unter Berücksichtigung des dynamischen Verhaltens und Verlaufs der Fäden korrigiert und anschließend wird der korrigierte Verlauf der Kett- und Schußfäden, die das darzustellende Gewebe bilden, optisch dargestellt.

Aus der EP 0 302 576 B1 ist ein Verfahren zum Simulieren eines gefärbten Gewebes bekannt. Bei dieser Simulation sollen die auf einer Ausgabeeinheit dargestellten Farben des Gewebes mit spektrophotometrisch gemessenen Farben verglichen und so korrigiert werden, daß die simulierten und die tatsächlichen Farben übereinstimmen. Bei diesem bekannten Verfahren werden nur die Farben betrachtet. Bei diesem Verfahren bleiben wichtige Faktoren, zum Beispiel das dynamische Verhalten und der Verlauf der Kett- und Schußfäden sowie fadenspezifische Parameter und Gewebeparameter völlig unberücksichtigt. Das Aussehen eines tatsächlich gewebten Gewebes wird stark gerade durch diese Faktoren bestimmt. Die simulierten Gewebe sollen das Gewebe möglichst genau wiedergeben. Aufgrund der Vernachlässigung dieser, das Aussehen eines Gewebe entscheidend bestimmende Faktoren, zeigt das simulierte Gewebe Abweichungen von einem tatsächlichen Gewebe, so daß eine Beurteilung, ob das simulierte Gewebe gewebt werden soll oder nicht, schwierig ist.

Bei dem erfindungsgemäßen Verfahren werden aber insbesondere diese wichtigen Faktoren berücksichtigt, so daß ein Gewebe wirklichkeitsgetreu optisch dargestellt werden kann. Anhand dieser optischen Darstellung kann entschieden werden, ob das Gewebe gewebt werden soll oder nicht. Daher ist es bei diesem Verfahren nicht mehr erforderlich, daß reale Gewebe hergestellt werden müssen, die das tatsächliche Aussehen wiedergeben. Dadurch werden Kosten eingespart, weil keine zusätzlichen Gewebe hergestellt werden müssen.

Bei dem Verfahren gemäß der Erfindung wird nach der Mustererfassung das Kreuzungsschema der Kett- und Schußfäden bestimmt, das die Art der Vereinigung - die Bindung - der Fäden angibt. Für die nachfolgende Beschreibung wird auf die beiliegenden, schematisierten Figuren 1 und 2 Bezug genommen.

In den beiden Figuren sind zwei verschiedene Gewebebindungen dargestellt. Die Figur 1 zeigt eine sogenannte Leinwandbindung, bei der sich jeweils ein Kett- und Schußfaden kreuzen, wobei die Kettfäden senkrecht und die Schußfäden waagerecht verlaufen. Die Leinwandbindung ist zusätzlich in einer dualen Darstellungsweise, in diesem Fall in Form einer sogenannten Bindungspatrone, dargestellt. Dabei stellt der Raum zwischen je zwei senkrechten Linien K einen Kettfaden und zwischen je zwei waagerechten Linien S einen Schußfaden dar. Zur Markierung der Kreuzungspunkte, das heißt der Verkreuzung der Kett- und Schußfäden, ist an allen Stellen, an denen die Kettfäden über den Schußfäden liegen (Hochgänge der Kette), das betreffende Quadrat durch hier schwarze Markierung hervorgehoben worden. Entsprechend deuten die weißen Quadrate oben liegende Schußfäden (Tiefgänge der Kette) an. In Figur 2 ist eine sogenannte Panamabindung, die aus jeweils zwei sich kreuzenden Kett- und Schußfäden gebildet wird, zusammen mit der zugehörigen Bindungspatrone analog dargestellt. Bei dem Verfahren gemäß der Erfindung bestimmt das Kreuzungsschema, beispielsweise in der dualen Darstellungsweise in Form der Bindungspatrone, das Gewebe.

Nach der Erfassung des Kreuzungsschemas können die Kreuzungspunkte der Kett- und Schußfäden durch ihre jeweiligen Raumkoordinaten bestimmt werden. Beispielsweise bei der Verwendung eines kartesischen Koordinatensystems (x,y,z), bei dem die Orientierung der z-Achse die Tiefe beschreibt, wird ein Kreuzungspunkt eines Kett- und Schußfadens durch einen x-und y-Wert sowie durch zwei z-Werte, einen z-Wert des Kettfadens und einen z-Wert des Schußfadens, bestimmt. Zusätzlich kann noch der Durchmesser der Fäden berücksichtigt werden, der Einfluß auf die jeweiligen z-Koordinaten hat.

Bei der Bestimmung des Verlaufs der Kett- und Schußfäden können die fadenspezifischen Parameter die Anzahl der Farbkomponenten eines einzelnen Fadens und deren Verteilung, die Ausbildung der Fadenoberfläche und/oder das Material des Fadens umfassen.

Die Anzahl und Verteilung der Farben, aus denen sich ein einzelner Faden zusammensetzt, beeinflußt das Aussehen eines Gewebes.

Die Fadenoberfläche hat ebenfalls einen entscheidenden Einfluß auf das Aussehen, da zum Beispiel ein flauschiger Faden in einem Gewebe anders wirkt als ein Faden mit einer glatten Oberfläche. Zusätzlich kann dabei die Wirkung eines Effektgarns berücksichtigt werden.

Das Material eines Fadens bestimmt stark das Verhalten eines Fadens in einem Gewebe. Ein Faden, der locker gesponnen ist überdeckt sehr viel stärker einen unter diesem Faden angeordneten weiteren Faden als ein Faden, der sehr fest gesponnen ist.

Der Verlauf der Kett- und Schußfäden wird auch durch die Gewebeparameter bestimmt. Hierzu kann die Dichte der Kett- und Schußfäden gehören. Auch der Materialvorschub beim Weben, das heißt die Geschwindigkeit mit der die Ware abgezogen wird, kann die Festigkeit des Gewebes und damit das gegenseitige, das Aussehen des Gewebes verändernde, Zusammenschieben der Fäden beeinflussen. Je schneller der Materialvorschub abläuft, desto lockerer ist der Zusammenhalt der Fäden und desto geringer ist die Formveränderung einzelner Garnabschnitte.

Bei den Gewebeparametern kann auch die Reihenfolge der Kettfäden beim Weben berücksichtigt werden. Außerdem lassen sich die Steuerungsfunktionen für eine Webmaschine angeben.

Das Aussehen eines Gewebes kann auch durch das Flottierungsverhalten der Fäden, die Unterbindung einzelner Fäden, den Fadenverlauf an den Kreuzungspunkten und durch verschiedene Bindungsarten beeinflußt werden.

Unter dem Flottierungsverhalten versteht man, daß ein Schußfaden über mehrere benachbarte Kettfäden an der Oberseite geführt wird. Ein Schußfaden, der nicht wie bei der Leinwandbindung (Figur 1) abwechselnd über und unter benachbarten Kettfäden geführt wird, sondern über mehrere benachbarte Kettfäden hinweggeführt wird, verbreitert sich sehr viel stärker an der Oberfläche. Im Gegensatz dazu verläuft bei der Unterbindung der Schußfaden über mehrere Kettfäden hinweg an der Unterseite.

Der Einfluß verschiedener Bindungsarten ist aus den Figuren 1 und 2 gut zu erkennen. Bei der Panamabindung (Figur 2) werden die beiden Schußfäden, wenn sie unter einem Kettfaden verlaufen, zusammengeschoben, während sie sich beim Verlauf über einem Kettfaden "ausdehnen". Für die unter den Schußfäden verlaufenden Kettfäden gilt dies analog. Bei der Leinwandbindung (Figur 1) wird der einzelne Schußfaden unter einem Kettfaden ebenfalls etwas zusammengedrückt und umgekehrt. Der diesbezügliche Einfluß auf das Aussehen des Gewebes ist aber sehr viel geringer als bei der Panamabindung. Verschiedene Bindungsarten, die zusammen in einem Gewebe auftreten, beeinflussen ebenfalls das Aussehen des Gewebes. Die vorstehend beschriebenen Verfahrensmerkmale entsprechen den Schritten 1.1 bie 1.4 von Anspruch 1.

Der so korrigierte Kett- und Schußfadenverlauf, der eine wirklichkeitsgetreue Abbildung eines Gewebes beschreibt, kann optisch auf einer Ausgabeeinheit, beispielsweise einem Bildschirm, oder durch eine Ausgabeeinheit, beispielsweise einen Drucker, sichtbar gemacht werden.

Den einzelnen Kett- und Schußfäden des Gewebes können auch Farben zugeordnet werden. Dabei ist es vorteilhaft, wenn die Farben den Fäden nach der Korrektur des Verlaufs zugeordnet werden, weil die Farben dann entsprechend den vorgenannten Korrekturfaktoren auf den tatsächlichen optischen Eindruck beim realen Gewebe angepaßt werden können, ohne daß das Gewebe erneut bestimmt werden muß, so daß Zeit und damit Kosten eingespart werden. Durch die Verwendung von Farben wird auch überprüft, ob das Gewebe richtig dargestellt wird.

Gute Ergebnisse, das heißt die Farben des dargestellten Gewebes stimmen mit den Farben des tatsächlichen Gewebes überein, können erreicht werden, wenn die Farben in Abhängigkeit von den mit der Ausgabeeiheit darstellbaren Farben gewählt werden. Dabei ist gewährleistet, daß die Farbdarstellung auch mit den eingegebenen Farbwerten übereinstimmt.

Die Farbwerte, die zum Beispiel in RGB-Koordinaten angegeben werden, können aus einem Farbatlas stammen, in dem die Koordinaten angegeben sind.

Dabei ist es nicht notwendig, daß die Farben spektrophotometrisch an einem tatsächlichen Faden, wie bei dem aus der EP 0 302 576 B1 bekannten Verfahren gemessen werden. Dieses hat den Vorteil, daß nicht bereits ein gefärbter Faden vorliegen muß, an dem die Farben gemessen werden. Daher müssen auch nur die Fäden gefärbt werden, die für das Gewebe benötigt werden.

Desweiteren ist es möglich, daß Schatteneffekte, die durch übereinanderliegende Fäden hervorgerufen werden, sowie verschiedene Beleuchtungseffekte berücksichtigt werden.

## Patentansprüche

1. Verfahren zur wirklichkeitsgetreuen Simulation eines aus Kett- und Schußfäden bestehenden realen Gewebes mit einem Muster mit folgenden Merkmalen:
1.1 das Muster wird durch Scannen einer Vorlage mit Hilfe einer Datenvevarbeitungsanlage oder von einem vorhandenen Datenträger, gegebenenfalls einschließlich eines Kreuzungschemas für die Kett- und Schußfäden, in einer Datenverarbeitungsanlage erfaßt und/oder dargestellt,
1.2 den Kett- und Schußfäden wird ein Kreuzungsschema zugeordnet, soweit dies nicht bereits bei der Erfassung und/oder Darstellung des Musters gemäß 1.1 erfolgt ist,
1.3.1 unter Berücksichtigung der Gewebeparameter, welche die Steuerungsfunktionen für eine Webmaschine umfassen, sowie
1.3.2 der fadenspezifischen Parameter, welche die Anzahl der Farbkomponenten eines einzelnen Fadens und deren Verteilung, die Ausbildung der Fadenoberfläche und/oder des Materials des Fadens umfassen können, wird der Verlauf der Kett- und Schußfäden bestimmt,
1.4 unter Berücksichtigung des dynamischen Verhaltens und Verlaufs der Kett- und Schußfäden einschließlich des Flottierungsverhaltens der Fäden, der Unterbindung einzelner Fäden, des Verlaufs an den Kreuzungspunkten, und/oder unterschiedlicher Bindungsarten wird der zuvor bestimmte Verlauf der Kett- und Schußfäden anschließend korrigiert und
1.5 der so korrigierte Verlauf der Kett- und Schußfäden wird anschließend auf einer oder durch eine Angabeeinheit wie einem Bildschirm oder einem Drucker optisch dargestellt.

2. Verfahren nach Anspruch 1, bei dem nach der Korrektur des Verlaufs der Kett- und Schußfäden den einzelnen Fäden verschiedene Farben zugeordnet werden.

3. Verfahren nach Anspruch 1 oder 2, bei dem das Kreuzungsschema der Kett- und Schußfäden durch eine duale Darstellungsweise, vorzugsweise eine Bindungspatrone, dargestellt wird.

4. Verfahren nach einem der Ansprüche 1 bis 3, bei dem nach der Festlegung des Kreuzungsschemas Kreuzungspunkte der Kett- und Schußfäden durch ihre jeweiligen Raumkoordinaten und den Durchmesser der Fäden bestimmt werden.

5. Verfahren nach einem der Ansprüche 1 bis 4, bei dem die Farben in Abhängigkeit von den mit der Ausgabeeinheit darstellbaren Farben gewählt werden.

6. Verfahren nach einem der Ansprüche 1 bis 5, bei dem die Farbwerte für die Farben aus einem Farbatlas stammen.

7. Verfahren nach einem der Ansprüche 1 bis 6, bei dem neben den Steuerungsfunktionen für eine Webmaschine die Gewebeparameter die Dichte der Kett- und Schußfäden, den Materialvorschub beim Weben und die Reihenfolge der Kett fäden umfassen.

## Claims

1. A method for simultaning realisticly a real woven fabric of warp and weft threads with a pattern, having the following features:
1.1 said pattern is acquired and/or represented by scanning a model with a computer or from an existing data carrier by means of or in a computer, possibly inclusive of a crossing scheme for the warp and weft threads,
1.2 a crossing scheme is associated to the warp and weft threads in so far as that has not been done already in acquiring and/or representing said pattern according to 1.1
1.3.1 taking into account the fabric parameters, including the control functions for a power loom
1.3.2 as well as the parameters specific for a thread, which may include the number of the color components of an individual thread and their distribution, the appearance of the thread surface and/or the material of the thread, the course of the warp and weft threads is determined,
1.4 then, the course of the warp and weft threads having been determined before is corrected in taking into account the dynamic behavior and course of the warp and weft threads, including the floating behavior of the threads, the lower weave (Unterbindung) of individual threads, the course at the crossing points, and/or different weaves, and
1.5 the course of the warp and weft threads corrected in such a manner is then represented optically on or by an indicating unit like a display or a printer.

2. Method according to claim 1, wherein different colours are assigned to the individual threads after correction of the course of the warp and the weft threads.

3. Method according to claim 1 or 2, wherein the crossing scheme of the warp and the weft threads is represented by a dual representation, preferably a weave design.

4. Method according to any of claims 1 to 3, wherein, after determinig the crossing scheme, the crossing points of the warp and weft threads are determined by their respective space coordinates and the diameter of the threads.

5. Method according to any of claims 1 to 4, wherein the colours are selected in dependence on the colours representable by the output unit.

6. Method according to any of claims 1 to 5, wherein the chromaticities are taken from a colour atlas.

7. Method according to any of claims 1 to 6, wherein besides the control functions for a power loom the fabric parameters include the closeness of the warp and weft threads, the material advancement in weaving and the order of the warp threads.

## Revendications

1. Procédé pour la simulation fidèle à la réalité d'un tissu réel comprenant des fils de chaîne et de trame avec un modèle, présentant les caractéristiques suivantes:
1.1 à l'aide d'un ordinateur le modèle est enregistré et/ou représenté dans un ordinateur par balayage d'un dessin-modèle ou d'un support de données existant, éventuellement avec un schéma de croisement pour les fils de chaîne et de trame,
1.2 on attribue un schéma de croisement aux fils de chaîne et de trame, dans la mesure où ceci n'a pas été déjà fait lors de l'enregistrement et/ou de la représentation du modèle selon 1.1,
1.3.1 compte tenu des paramètres du tissu, etendu des fonctions de commande pour une machine à tisser et
1.3.2 des paramètres spécifiques au fil, étendu le nombre des composants de coleur d'un seul fil et leur répartition, la conception de la surface du fil et/ou le matériau du fil on détermine le tracé des fils de chaîne et de trame,
1.4 compte tenu du comportement dynamique et du tracé des fils de chaîne et de trame, y compris le comportement au flotté des fils, de la sous-armure des fils individuels, du tracé aux points de croisement, et/ou de types d'armure différents, on corrige ensuite le tracé défini auparavant des fils de chaîne et de trame et
1.5 le tracé ainsi corrigé des fils de chaîne et de trame est représenté ensuite visuellement sur ou par une unité d'indication comme un écran ou une imprimante.

2. Procédé selon la revendication 1, dans lequel on attribue des couleurs différentes aux différents fils après la correction du tracé des fils de chaîne et de trame.

3. Procédé selon la revendication 1 ou 2, dans lequel le schéma de croisement des fils de chaîne et de trame est représenté par un mode de présentation binaire, de préférence un patron pour le croisement.

4. Procédé selon l'une quelconque des revendications 1 à 3, dans lequel on détermine, après la définition du schéma de croisement, les points de croisement des fils de chaîne et de trame par leurs coordonnées respectives dans l'espace et le diamètre des fils.

5. Procédé selon l'une quelconque des revendications 1 à 4, dans lequel les couleurs sont choisies en fonction des couleurs représentables avec l'unité de sortie.

6. Procédé selon l'une quelconque des revendications 1 à 5, dans lequel les valeurs chromatiques pour les couleurs proviennent d'un atlas de couleurs.

7. Procédé selon l'une quelconque des revendications 1 à 6, dans lequel les paramètres du tissu comprennent la densité des fils de chaîne et de trame, l'avancement du matériau lors du tissage et/ou l'ordre de succession des fils de chaîne en plus des commandes pour une machine à tisser.
